# DEMANDE DE BREVET EUROPEEN

(11) **EP 0 694 268 A1**
(43) Date de publication de la demande: **31.01.1996**
(21) Numéro de dépôt: 95401580.6
(22) Date de dépôt: 30.06.1995
(51) Int. Cl.: A47B 3/12

(54) **Assemblage de panneaux et table comportant un piètement formé par cet assemblage de panneaux**

(30) Priorité: 01.07.1994 FR 9408167
(71) Demandeur: Mathou, Marcel, F-12630 Gages (FR)
(72) Inventeur: Mathou, Marcel, F-12630 Gages (FR)
(74) Mandataire: Fruchard, Guy

(57) **Abrégé**

L'assemblage comporte des panneaux reliés par des organes d'articulation, chaque organe d'articulation comportant deux axes d'articulation (2) parallèles reliés rigidement entre eux et espacés l'un de l'autre, et les panneaux étant équipés à leurs extrémités de bagues élastiques (7) comportant une ouverture (8) dirigée latéralement par rapport aux panneaux, l'ouverture ayant une largeur légèrement inférieure à un diamètre des axes d'articulation (2).

## Description

La présente invention concerne un assemblage de panneaux et une table comportant un piètement formé par cet assemblage de panneaux.

On connaît des assemblages de panneaux reliés par des organes d'articulation pour être utilisés soit comme parc pour des enfants soit pour la réalisation d'un piètement d'une table. Dans le cas des parcs pour les enfants, les panneaux sont assemblés selon une boucle fermée et les organes d'articulation sont généralement disposés alternativement sur un côté interne et sur un côté externe des panneaux selon un montage en genouillère afin de permettre un pliage du parc réduisant son encombrement lorsque celui-ci n'est pas utilisé. Toutefois, après un certain temps d'utilisation, les organes d'articulation prennent du jeu et le montage en genouillère s'avère alors extrêmement dangereux pour les enfants qui risquent de se pincer les doigts au niveau des articulations lorsqu'ils font bouger les panneaux les uns par rapport aux autres. En outre, dans les parcs existants, les panneaux sont généralement assemblés selon une boucle comportant quatre côtés sans qu'il soit possible de modifier cette configuration par l'adjonction de panneaux supplémentaires ou le retrait d'un panneau.

Selon l'invention on propose un assemblage de panneaux reliés par des organes d'articulation dans lequel chaque organe d'articulation comporte deux axes d'articulation parallèles reliés rigidement entre eux et espacés l'un de l'autre, et les panneaux sont équipés à leurs extrémités d'au moins une bague élastique comportant une ouverture dirigée latéralement par rapport aux panneaux, l'ouverture ayant une largeur inférieure à un diamètre des axes d'articulation.

Ainsi les panneaux sont aisément assemblés par encliquetage des bagues des panneaux sur les axes d'articulation des organes d'articulation et les panneaux ainsi assemblés peuvent être soit rangés dans une position repliée en étant parallèles les uns aux autres, soit disposés selon une boucle fermée selon toute configuration comportant au moins trois panneaux.

Selon une version avantageuse de l'invention, les panneaux sont équipés à chaque extrémité d'au moins deux bagues espacées l'une de l'autre, et les organes d'articulation comportent un anneau de positionnement entourant chaque axe d'articulation et ayant une hauteur inférieure à l'écartement entre les bagues des panneaux. On assure ainsi un positionnement précis des panneaux par rapport aux organes d'articulation. Cette disposition est particulièrement avantageuse lorsque l'assemblage de panneaux selon l'invention est utilisé pour réaliser un piètement de table, les organes d'articulation étant formés par deux poteaux reliés par des entretoises et les panneaux réalisant un cadre supportant le plateau de la table.

Selon encore un autre aspect avantageux de l'invention, dans le cas d'un assemblage de panneaux disposés selon une boucle fermée, par exemple pour réaliser un parc pour des enfants, les ouvertures des bagues élastiques sont tournées vers l'extérieur des panneaux. Ainsi, lorsque les enfants présents à l'intérieur du parc poussent sur les panneaux les bagues élastiques sont en appui sur les axes d'articulation et l'on prévient ainsi tout risque de désolidarisation des panneaux.

Selon un autre aspect de l'invention, celle-ci concerne une table comportant un plateau fixé à un piètement formé d'un assemblage de panneaux selon l'invention, au moins l'un des panneaux comportant un barreau de fixation s'étendant le long d'un bord supérieur, et le plateau étant équipé d'au moins une bague élastique comportant une ouverture ayant une largeur inférieure à un diamètre du barreau de fixation. On réalise ainsi une table aisément démontable et dont l'inclinaison du plateau peut être réglée par pivotement autour du barreau de fixation.

Selon une version avantageuse de cet aspect de l'invention, au moins deux panneaux en regard sont équipés d'un barreau de fixation et le plateau est équipé d'au moins deux bagues élastiques coopérant avec les barreaux de fixation de deux panneaux différents. Ainsi, tout en étant supporté par l'assemblage de panneaux, le plateau réalise un verrouillage des panneaux les uns par rapport aux autres et assure ainsi une rigidité du piètement.

Selon encore une version avantageuse de cet aspect de l'invention, les bagues élastiques sont espacées d'une distance égale à celle des barreaux de fixation lorsque les panneaux correspondants sont disposés à l'intérieur d'un espace compris entre les panneaux adjacents et ont leurs extrémités en appui contre ceux-ci. On augmente ainsi la rigidité du piètement lorsque le plateau est monté sur celui-ci.

D'autre caractéristiques et avantages de l'invention apparaîtront encore à la lecture de la description qui suit d'un mode de réalisation particulier non limitatif de l'invention en relation avec les figures ci-jointes parmi lesquelles :
- la figure 1 est une vue en perspective d'un organe d'articulation selon l'invention,
- la figure 2 est une vue en perspective d'un panneau selon l'invention,
- la figure 3 est une vue en perspective d'un plateau selon l'invention en position retournée,
- la figure 4 est une vue de dessus d'une des bagues du plateau de la figure 3,
- la figure 5 est une représentation schématique de dessus de l'assemblage de panneaux selon une première phase de montage,
- la figure 6 est une vue analogue à celle de la figure 5 dans une seconde phase de montage, et
- la figure 7 est une vue analogue à celle de la figure 6 en position finale d'un assemblage de panneaux selon l'invention servant de piètement pour une table.

En référence aux figures, l'invention va maintenant être décrite dans son mode relatif à la réalisation d'une table.

Chaque organe d'articulation généralement désigné en 1, est formé de deux poteaux cylindriques 2 s'étendant parallèlement l'un à l'autre et rigidement reliés entre eux par des entretoises cylindriques 3 qui maintiennent les poteaux 2 espacés l'un de l'autre. Au voisinage de leur extrémité supérieure, les poteaux 2 sont équipés d'un anneau de positionnement 4 qui est maintenu en place par l'une des entretoises 3.

En référence à la figure 2, les panneaux selon le mode de réalisation préféré de l'invention, comportent deux barreaux 5 reliés rigidement l'un à l'autre par des entretoises 6 qui les maintiennent espacés l'un de l'autre et parallèles l'un à l'autre. A chacune de leurs extrémités, les barreaux 5 portent des bagues élastiques 7 comportant chacune une ouverture 8 dirigée latéralement par rapport aux panneaux et ayant une largeur l légèrement inférieure à un diamètre d des poteaux 2. De préférence, les bagues 7 comportent sur leur côté extérieur une nervure de rigidification 9 qui laisse à la bague une élasticité suffisante pour permettre un encliquetage des bagues 7 sur les poteaux 2 tout en assurant un verrouillage approprié des bagues 7 une fois qu'elles sont en place. Pour réaliser un assemblage de panneaux selon l'invention, chaque panneau est tout d'abord associé à un ou deux organes d'articulation pour former une chaîne de panneaux comme illustré par la figure 5. Pour réaliser ce montage, les organes d'articulation 1 peuvent être disposés à plat sur le sol et les ouvertures 8 des bagues 7 sont mises en regard des poteaux 2 de sorte qu'un simple appui sur les panneaux permet par le poids du corps de réaliser un encliquetage des bagues 7 sur les poteaux 2.

Lorsque les poteaux sont équipés d'anneaux de positionnement 4 comme illustré sur la figure 1, la hauteur h de ces anneaux de positionnement 4 est égale ou légèrement inférieure à l'écartement e entre les bords en regard de deux bagues 7 adjacentes de sorte que les bagues 7 peuvent être encliquetées sur les poteaux 2 de part et d'autre d'un anneau de positionnement 4. Après assemblage les panneaux restent ainsi positionnés de façon adjacente à l'extrémité supérieure des poteaux 2 lorsque l'assemblage des panneaux est disposé verticalement. Si l'on souhaite monter un panneau à une hauteur différente des autres on peut également encliqueter les bagues de part et d'autre d'une entretoise 3 qui joue alors le rôle de butée haute ou basse pour le panneau. Les ouvertures 8 des bagues 7 sont de préférence toutes montées selon la même orientation comme illustré par la figure 5.

L'assemblage ainsi réalisé est ensuite refermé selon une boucle en associant le poteaux 2 qui est à une extrémité de la chaîne avec les bagues élastiques 7 qui sont à l'extrémité opposée de la chaîne. Ce mouvement est de préférence réalisé comme indiqué par les flèches sur la figure 5, de façon que les ouvertures 8 soient toutes tournées vers l'extérieur comme illustré sur la figure 6. L'assemblage a alors une forme quelconque et pour réaliser une boucle fermée, il suffit de présenter les bagues extrêmes en regard du poteau extrême 2 par l'intérieur de celui-ci, comme illustré par la figure 6 puis de faire pivoter le panneau comme illustré par la flèche en trait épais continu sur la figure 6 pour encliqueter les bagues 7 sur le poteau 2. Chacun des organes d'articulation 1 est alors pivoté autour d'un poteau 2 comme illustré par les flèches en trait pointillé épais sur la figure 6, de façon à ramener deux panneaux en regard à l'intérieur de l'espace compris entre les deux panneaux adjacents jusqu'à ce que les bagues 7 des panneaux intérieurs soient en butée contre les barreaux 5 des panneaux extérieurs comme illustré sur la figure 7.

Par ailleurs, pour la réalisation d'une table, on prévoit selon l'invention d'équiper le plateau 10 de la table avec des bagues élastiques 11 comportant chacune une ouverture 12 qui débouche sur un côté de la bague 11 perpendiculaire au plan du plateau 10. Comme illustré par la figure 4, les bagues élastiques 11 ont de préférence des bords latéraux 13 en forme d'hélices convergentes de façon à laisser l'accès à la partie de bague qui est en contact avec le plateau 10 et permettre ainsi la fixation des bagues 11 par des vis 14. De préférence les bagues 11 comportent également une nervure de rigidification 15.

Dans le mode de réalisation illustré, le plateau 10 est équipé de quatre bagues 11 disposées selon deux lignes parallèles qui sont espacées l'une de l'autre d'une distance d égale à celle des barreaux de fixation 5 lorsque les panneaux de l'assemblage sont disposés comme il a été décrit précédemment à propos de la figure 7. Pour l'assemblage de la table, le plateau est alors disposé sur l'extrémité supérieure des poteaux 2 avec les ouvertures 12 des bagues 11 tournées vers un barreau de fixation 5 puis le plateau est glissé latéralement jusqu'à encliquetage des quatre bagues 11 sur les barreaux de fixation 5. On peut également fixer tout d'abord deux bagues sur l'un des barreaux de fixation, les côtés de l'assemblage de panneaux étant disposés selon une orientation quelconque, puis déformer l'assemblage de panneaux pour amener le second barreau de fixation en regard des autres bagues 11 et réaliser l'encliquetage final. On remarquera que dans cette position les bagues 11 assurent un verrouillage de l'assemblage au panneau dans la position illustrée sur la figure 7 de sorte que les bagues 7 ne peuvent pas se dégager des poteaux 2 ce qui confère une grande rigidité au piètement. On remarquera également que les poteaux 2 sont disposés sensiblement selon des diagonales du rectangle de sorte qu'ils réalisent une gêne minimum à l'accès sous le plateau de la table.

Bien entendu l'invention n'est pas limitée au mode de réalisation décrit et on peut y apporter des variantes de réalisation sans sortir du cadre de l'invention tel que défini par les revendications.

En particulier, bien que l'invention ait été décrite pour une table dont le plateau est fixé horizontalement, on peut prévoir de fixer l'un des barreaux de fixation sur un panneau selon une hauteur réglable de façon à permettre une variation de l'inclinaison du plateau.

Bien que dans le mode de réalisation préféré illustré, les organes d'articulation soient formés de deux poteaux réunis par des entretoises, on peut réaliser des organes d'articulation comprenant un panneau plein dans lequel sont réalisées des encoches latérales équipées d'axes d'articulation verticaux.

Par ailleurs, bien que l'assemblage de panneau selon l'invention ait été décrit en relation avec un piètement de table, on peut réaliser également des assemblages de panneaux pour des utilisations très variées, par exemple pour la réalisation d'un parc, les panneaux ayant alors sensiblement la même hauteur que les organes d'articulation, ou pour la réalisation d'un lit.

Bien que dans le mode de réalisation illustré il soit prévu deux bagues 7 à l'extrémité de chaque panneau et deux bagues 11 pour la liaison du plateau avec chaque barreau de fixation on peut réaliser l'invention avec un nombre quelconque de bagues, le nombre et la configuration des bagues étant adaptés à l'utilisation de l'assemblage de panneaux.

## Revendications

1. Assemblage de panneaux reliés par des organes d'articulation, caractérisé en ce que chaque organe d'articulation comporte deux axes d'articulation (2) parallèles reliés rigidement entre eux et espacés l'un de l'autre, et en ce que les panneaux sont équipés à leurs extrémités d'au moins une bague élastique (7) comportant une ouverture (8) dirigée latéralement par rapport aux panneaux, l'ouverture (8) ayant une largeur inférieure à un diamètre des axes d'articulation (2).

2. Assemblage de panneaux selon la revendication 1, caractérisé en ce que les panneaux sont équipés à chaque extrémité d'au moins deux bagues (7) espacées l'une de l'autre et en ce que les organes d'articulation comportent un anneau de positionnement (4) entourant chaque axe d'articulation (2) et ayant une hauteur inférieure à l'écartement entre les bagues (7) des panneaux.

3. Assemblage de panneau selon la revendication 1 ou la revendication 2, caractérisé en ce que les organes d'articulation sont formés de deux poteaux (2) reliés par des entretoises (3).

4. Assemblage de panneau selon l'une quelconque des revendications 1 à 3 formant une boucle fermée, caractérisé en ce que les ouvertures (8) des bagues élastiques sont tournées vers l'extérieur de la boucle.

5. Table comportant un plateau fixé à un piètement formé d'un assemblage de panneaux selon l'une des revendications 1 à 4, caractérisée en ce qu'au moins l'un des panneaux comporte un barreau de fixation (5) s'étendant le long d'un bord supérieur et en ce que le plateau (10) est équipé d'au moins une bague élastique (11) comportant une ouverture (12) ayant une largeur inférieure à un diamètre du barreau de fixation.

6. Table selon la revendication 5, caractérisée en ce qu'au moins deux panneaux en regard sont équipés d'un barreau de fixation (5) et en ce que le plateau est équipé d'au moins deux bagues élastiques coopérant avec les barreaux de fixation de deux panneaux différents.

7. Table selon la revendication 6, caractérisée en ce que les bagues élastiques (11) du plateau sont espacées d'une distance égale à celle des barreaux de fixation lorsque les panneaux correspondants sont disposés à l'intérieur d'un espace compris entre les panneaux adjacents et ont leurs extrémités en appui contre ceux-ci.

8. Table selon l'une des revendications 5 à 7, caractérisé en ce que les bagues élastiques 11 du plateau ont des bords latéraux (13) en forme d'hélices convergentes.
